# EUROPÄISCHE PATENTSCHRIFT

(11) **EP 0 249 791 B1**
(45) Veröffentlichungstag und Bekanntmachung des Hinweises auf die Patenterteilung: **23.09.1992**
(21) Anmeldenummer: 87107927.3
(22) Anmeldetag: 02.06.1987
(51) Int. Cl.: B65B 19/30

(54) **Verfahren und Vorrichtung zum Aussondern fehlerhafter Zigaretten im Zusammenhang mit einer Zigaretten-Verpackungsmaschine**
Method and device for separating faulty cigarettes in combination with a cigarette packing machine
Procédé et dispositif pour séparer des cigarettes défectueuses en relation avec une machine d'emballage de cigarettes

(30) Priorität: 20.06.1986 DE 3620735
(43) Veröffentlichungstag der Anmeldung: 23.12.1987
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 198 282
- DE-A- 2 006 425

## Beschreibung

Die Erfindung betrifft ein Verfahren zum Feststellen und Aussondern von fehlerhaften Zigaretten im Bereich eines Zigaretten-Magazins.

Aus der gemäß Artikel 54(3) EPÜ nachveröffentlichten EP-A-0 198 282 ist ein derartiges Verfahren bekannt, bei dem in einem unteren Teil des Zigaretten-Magazins die sich in Magazin-Schächten sammelnden Zigaretten-Gruppen ausgeschoben werden, wobei im Zigaretten-Magazin mit Abstand oberhalb der Magazin-Schächte eine sich quer durch das Zigaretten-Magazin erstreckende Prüfeinheit mit aufrechten Prüfschächten, je zur Aufnahme einer aufrechten Prüfreihe von Zigaretten, und mit jedem Prüfschacht zugeordneten Prüforganen für die Zigaretten angeordnet ist und wobei die geprüften Zigaretten durch querbewegbare Stützstege und Kammstege aus der mit der Prüfreihe der Zigaretten gleichgerichteten Stellung in eine versetzte Abgabestellung bewegt werden, in der die Zigaretten unten durch die Stützstege abgestützt und durch Verschieben derselben nach unten befördert werden.

Weiterhin betrifft die Erfindung eine Vorrichtung zum Feststellen und Aussondern von Fehlzigaretten.

Es ist erforderlich und üblich, Zigaretten vor ihrer Verpackung auf ordnungsgemäße Ausbildung zu überprüfen. Diese Zigarettenprüfung findet vorwiegend nach Bildung der Zigaretten-Gruppen, zum Beispiel im Bereich eines Zigaretten-Revolvers statt. Aus der eingangs genannten EP-A-0 198 282 ist es aber auch bereits bekannt, Zigaretten im Bereich des Zigaretten-Magazins zu überprüfen und etwaige Fehlzigaretten hier auszusondern. Die Erfindung befaßt sich mit der Zigarettenprüfung und Aussonderung von Fehlzigaretten im Bereich des Zigaretten-Magazins.

Aufgabe der Erfindung ist es, die Zigarettenprüfung mit höherer Leistungsfähigkeit durchzuführen und zugleich aber eine schonende Behandlung der empfindlichen Zigaretten sicherzustellen.

Zur Lösung dieser Aufgabe werden beim erfindungsgemäßen Verfahren die Zigaretten in den Prüfschächten nach Querverschieben vorausgehender und sich noch in Abgabestellung befindlicher geprüfter Zigaretten geprüft.

Die Zigaretten werden demnach innerhalb des Zigaretten-Magazins in die aus aufrechten Prüfschächten bestehende Prüfeinheit geleitet und hier in bezug auf ordnungsgemäße Ausbildung überprüft. Die geprüften Zigaretten werden sodann - nach Ausstoß etwaiger Fehlzigaretten - nach unten freigegeben. Sie fallen unter Eigengewicht auf einen Vorrat an geprüften Zigaretten oberhalb der Magazinschächte. Die aufrechten Reihen der Zigaretten in den Prüfschächten werden währenddessen angehalten. Die Prüfung wird demnach während der Abgabe der bereits geprüften Zigaretten durchgeführt.

Die erfindungsgemäße Vorrichtung zum Feststellen und Aussondern von fehlerhaften Zigaretten im Bereich eines Zigaretten-Magazins weist einen aus aufrechten Magazin-Schächten zur Bildung von Zigaretten-Gruppen und zum Ausschub derselben bestehenden unteren Teil auf, wobei im Zigaretten-Magazin mit Abstand oberhalb der Magazin-Schächte eine sich quer durch das Zigaretten-Magazin erstreckende Prüfeinheit mit aufrechten Prüfschächten, je zur Aufnahme einer aufrechten Prüfreihe von Zigaretten, und mit jedem Prüfschacht zugeordneten Prüforganen für die Zigaretten angeordnet ist und wobei die geprüften Zigaretten durch querbewegbare Stützstege und unterhalb der Prüfschächte angeordnete Kammstege aus der mit der Prüfreihe der Zigaretten gleichgerichteten Stellung in eine versetzte Abgabestellung bewegbar sind, in der die Zigaretten unten durch Stützstege abgestützt und durch Verschieben derselben nach unten abförderbar sind. Dabei sind die Stützstege unmittelbar unterhalb der Kammstege angeordnet, derart, daß die geprüften Zigaretten zusammen mit den Kamm- und Stützstegen ausschließlich durch Querbewegung in die Abgabestellung bewegbar sind. Durch die erfindungsgemäße Vorrichtung wird die Übergabe der geprüften Zigaretten an den unteren Teil des Zigaretten-Magazins ermöglicht, während gleichzeitig darüberliegende Zigaretten im Bereich der Prüfschächte während des Stillstands geprüft werden.

Weitere Merkmale der Erfindung beziehen sich auf die gestalterische Ausbildung des Zigaretten-Magazins sowie auf Einzelheiten der Prüfeinheit innerhalb desselben.

Ein Ausführungsbeispiel der Erfindung wird nachfolgend anhand der Zeichnungen näher erläutert. Es zeigt:
- Fig. 1: den überwiegenden Teil eines Zigaretten-Magazins im Vertikalschnitt,
- Fig. 2: einen um 90° versetzten Vertikalschnitt durch das Zigaretten-Magazin gemäß Fig. 1 im Bereich eines Prüfschachts und eines Magazin-Schachts,
- Fig. 3: einen Ausschnitt aus dem Zigaretten-Magazin gemäß Fig. 1 in vergrößertem Maßstab,
- Fig. 4: einen nochmals vergrößert dargestellten Ausschnitt der Prüfeinheit des Zigaretten-Magazins in einer ersten Relativstellung,
- Fig. 5: die Einzelheit gemäß Fig. 4 in einer veränderten Relativstellung, nämlich in der Prüfstellung,
- Fig. 6: eine nochmals veränderte Stellung der Einzelheit gemäß Fig. 4 und 5, nämlich bei Weitergabe geprüfter Zigaretten.

Vor der Bildung von Zigaretten-Gruppen 10 aus einer dem Inhalt einer Zigaretten-Packung entsprechenden Anzahl von Zigaretten 11 werden diese in ein Zigaretten-Magazin 12 eingefüllt. Dieses ist im unteren Bereich mit aufrechten Magazin-Schächten, je zur Aufnahme einer aufrechten Zigaretten-Reihe 14 versehen. Jeweils mehrere, dem Inhalt einer Zigaretten-Packung entsprechende Magazin-Schächte 13 sind zu Schacht-Gruppen 15 zusammengefaßt. Am unteren Ende werden die Zigaretten-Gruppen 10 in üblicher Weise durch geeignete Ausstoßorgane 16 aus den Magazin-Schächten 13 ausgestoßen und der Verpackung zugeführt.

Das Zigaretten-Magazin 12 ist im vorliegenden Falle in besonderer Weise gestaltet und innen etwa auf halber Höhe, jedenfalls mit Abstand oberhalb der Schacht-Gruppen 15 mit einer Prüfeinheit 17 versehen. Diese nimmt die von oben nach unten innerhalb des Zigaretten-Magazins 12 unter Eigengewicht fließenden Zigaretten 11 zeitweilig auf und überprüft sie in bezug auf korrekte Ausbildung (Vorhandensein von Tabak, Filter etc.). Etwaige fehlerhafte Zigaretten (Fehlzigaretten 18) werden im Bereich der Prüfeinheit 17 identifiziert und hier ausgesondert, so daß den Magazin-Schächten 13 ausschließlich geprüfte, also korrekte Zigaretten zugeführt werden.

Für die Durchführung der Prüfung werden die Zigaretten 11 im Bereich der Prüfeinheit 17 jeweils zeitweilig angehalten, so daß die Prüfung während einer Ruhephase der Zigaretten erfolgt. Die Fehlzigaretten 18 werden im Bereich einer Abgabeebene ausgesondert, nämlich durch Ausschieben in Axialrichtung. Die intakten Zigaretten werden nach unten freigegeben und fallen unter Eigengewicht auf einen oberhalb der Magazin-Schächte 13 gebildeten Zigarettenvorrat 20. Dieser wird hinsichtlich seines Pegelstandes überprüft, z. B. durch Lichtschranken 21 und 22, jeweils zuständig für den unteren, minimalen und den oberen, maximalen Zigarettenpegel.

Die Zigaretten 11 werden über eine obere Einfüllöffnung 23 in das Zigaretten-Magazin 12 eingeführt. Dieses besteht aus einem im vorliegenden Falle annähernd tropfenförmigen Gehäuse 24. Im Bereich der größten Querabmessung des Gehäuses ist die Prüfeinheit 17 angeordnet. An der Innenseite des Gehäuses 24 befinden sich Leitbleche 25, die zu der sich über die volle Breite des Zigaretten-Magazins 12 erstreckenden Prüfeinheit 17 führen.

Die durch die Prüfeinheit 17 hindurchfließenden, achsparallel ausgerichteten Zigaretten 11 werden in einzelne, aufrechte Prüfreihen 26 aufgegliedert. Die Anzahl derselben entspricht etwa der Anzahl der Magazin-Schächte 13. Zu diesem Zweck sind innerhalb eines Blocks 27 aufrechte Prüfschächte 28 parallel und mit gleichen Abständen voneinander angeordnet. An den oberen Eintrittsenden der Prüfschächte 28 sind bewegbare, insbesondere drehbare Leitstäbe 29 angebracht, die ein sicheres, schonendes Einführen der Zigaretten in die Prüfschächte 28 gewährleisten.

Innerhalb der Prüfschächte 28 werden die Prüfreihen 26 an Prüforganen 30 vorbeibewegt, die seitlich am Gehäuse 24 angebracht sind, nämlich in Seitenwänden 31 und 32 des Gehäuses 24, so daß die Prüforgane 30 auf die Stirnseiten der Zigaretten 11 wirken. Die Prüforgane 30 sind vorzugsweise als optoelektrische Sensoren ausgebildet und mit Auswerteeinheiten 33 verbunden. Bei dem vorliegenden, bevorzugten Ausführungsbeispiel sind jeder Prüfreihe 26 zwei unmittelbar übereinander angeordnete Prüforgane 30 zugeordnet, so daß zwei übereinanderliegende Zigaretten 11 jeweils gleichzeitig geprüft werden, und zwar in einer Prüfebene 34.

Der untere Teil der Prüfeinheit 17 ist als Abgabe- und Ausstoßorgan 35 für die Zigaretten nach Durchführung der Prüfung ausgebildet. Dieses stellt sicher, daß die Zigaretten 11 in den Prüfreihen 26 während der Prüfung, also während des momentanen Stillstands, der Höhe nach exakt auf die Prüforgane 30 ausgerichtet sind. Des weiteren erfolgt die Abgabe von geprüften und ordnungsgemäßen Zigaretten an den Zigarettenvorrat 20, während etwa gleichzeitig eine nächste Gruppe von (zwei) Zigaretten 11 geprüft wird.

Zu diesem Zweck besteht das Abgabe- und Ausstoßorgan 35 aus zwei in Querebenen relativ zueinander und zu dem übrigen Teil der Prüfeinheit 17 bewegbaren Führungs- und Stützorganen 36 und 37. Diese sind kammartig ausgebildet und bestehen aus den einzelnen Prüfschächten 28 zugeordneten Kammstegen 38 bzw. Stützstegen 39. Die Führungs- und Stützorgane 36, 37 bzw. deren Kammstege 38 bzw. Stützstege 39 sind nach Maßgabe der in den Fig. 4, 5 und 6 gezeigten Richtungspfeile 40 und 41 verschiebbar. Die Stege 38 und 39 sind mit gleicher Breite ausgebildet wie zwischen den Prüfschächten 28 gebildete Trennwände 42. Die Kammstege 38 unmittelbar unterhalb der Trennwände 42 sind mit einer Konstruktionshöhe ausgebildet, die der Höhe der Anzahl der gleichzeitig geprüften Zigaretten 11 je Prüfreihe 26 eintspricht, im vorliegenden Falle also der Höhe von zwei übereinanderliegenden Zigaretten. Das untere Führungs- und Stützorgan 37 mit den Stützstegen 39 ist demgegenüber mit geringerer Konstruktionshöhe ausgebildet. Beide Führungs- und Stützorgane 36, 37 sind seitlich aus dem Zigaretten-Magazin 12 herausgeführt und werden durch geeignete Organe angetrieben, z. B durch Druckmittelzylinder.

Die verschiedenen Stellungen und Funktionen der Führungs-und Stützorgane 36, 37 sind am besten unter Bezugnahme auf Fig. 4 bis 6 zu erläutern. Fig. 4 zeigt eine Relativstellung vor Beginn der Zigaretten-Prüfung. Die Kammstege 38 sind mit den Trennwänden 42 ausgerichtet, so daß sich die Prüfschächte 28 bis zu den Stützstegen 39 durchgehend erstrecken. Letztere sind versetzt zu den Kammstegen 38 bewegt, befinden sich demnach im Bereich der Prüfschächte 28, so daß die sich in diesen befindenden Zigaretten (Prüfreihe 26) auf den Stützstegen 39 aufliegen.

Zur Durchführung der Prüfung werden die Kammstege 38 aus der Stellung gemäß Fig. 4 nach rechts bewegt in die Stellung gemäß Fig. 5. Die Kammstege 38 befinden sich nunmehr in der (Vertikal-)Ebene der Prüfschächte 28, so daß die sich oberhalb der Kammstege 38 befindenden Zigaretten auf den Kammstegen 38 abstützen. Die Relativstellung ist nun so gewählt, daß die Zigaretten in der Prüfebene 34 exakt auf die Prüforgane 30 ausgerichtet sind. Zugleich (Stellung gem. Fig. 5) sind auch die Stützstege 39 nach rechts verschoben. Sie befinden sich nun unterhalb der Trennwände 42 und dienen zur Abstützung der jeweils zwei übereinanderliegenden Zigaretten zwischen benachbarten Kammstegen 38. Diese bereits geprüften Zigaretten, einschließlich etwaiger Fehlzigaretten 18 sind mit den Kammstegen 38 in die gezeigte, versetzte Position bewegt worden. In der Position gemäß Fig. 5 werden die Fehlzigaretten 18 in Axialrichtung aus dem Zigaretten-Magazin 12 herausgefördert.

In der Stellung gemäß Fig. 6 werden die geprüften, intakten Zigaretten 11 an den Zigarettenvorrat 20 übergeben. Zu diesem Zweck werden die Stützstege 39 aus der Position gemäß Fig. 5 querverschoben unter Öffnung der durch die Kammstege 38 begrenzten Teilschächte. Die sich in diesen befindenden Zigaretten können nunmehr nach unten ausgeworfen werden. Bei dem dargestellten Ausführungsbeispiel sind zu diesem Zweck in den Trennwänden 42 Blasdüsen 43 angeordnet. Da sich die abzugebenden Zigaretten im Bereich unterhalb der Trennwände 42 befinden, werden die Blasdüsen 43 bzw. die von diesen abgegebene Druckluft unmittelbar im Sinne eines Austragens der Zigaretten wirksam. Wie aus Fig. 2 ersichtlich, sind in jeder Trennwand 42 zwei Blasdüsen 43 mit Abstand voneinander angeordnet. Diese werden über einen gemeinsamen Druckluftanschluß 44 versorgt.

Nach Abgabe der geprüften Zigaretten gemäß Fig. 6 wird das Führungs- und Stützorgan 36 mit den Kammstegen 38 in die Stellung gemäß Fig. 4 zurückbewegt. Dadurch können in jedem Prüfschacht 28 zwei Zigaretten nach unten nachfallen bis zur Anlage auf den gegenüber Fig. 6 unveränderten Stützstegen 39.

Die vorliegende Ausführungsform der Vorrichtung ist hinsichtlich der Prüfung der Zigaretten 11 sowie des Durchsatzes derselben durch die Prüfeinheit 17 auf zweier Gruppen ausgerichtet. Die Prüfebene 34 ist mit Abstand - entsprechend dem Durchmesser von zwei Zigaretten - oberhalb der Abgabeebene 19 angeordnet. Die geprüften Zigaretten gelangen damnach erst nach zwei Fördertakten in den Bereich des Abgabe- und Ausstoßorgans 35.

Die relativ zueinander bewegbaren Führungs- und Stützorgane 36, 37 sind, wie in Fig. 2 gezeigt, außerhalb des Zigaretten-Magazins 12 neben der Seitenwand 32 auf zwei parallelen Tragstangen 45, 46 verschiebbar gelagert und gestützt. Die Seitenwand 32 ist in diesem Bereich mit einer Ausnehmung 47 für den Durchtritt der Führungs- und Stützorgane 36, 37 versehen.

Der Ausstoß der Fehlzigaretten 18 im Bereich des Führungs-und Stützorgans 36 kann auf verschiedene Weise erfolgen. Im vorliegenden Falle sind zwei übereinander liegende Auswerferdüsen 48, 49 in der Seitenwand 32 des Zigaretten-Magazins 12 angeordnet, und zwar jeweils in Höhe und in Position der geprüften Zigaretten zwischen den Kammstegen 38. Auf der gegenüberliegenden Seite ist eine Auswerferöffnung 50 in der Seitenwand 31 vorgesehen.

## Patentansprüche

1. Verfahren zum Feststellen und Aussondern von fehlerhaften Zigaretten - sogenannten Fehlzigaretten (18) - im Bereich eines Zigaretten-Magazins (12), in dessen unterem Teil die sich in Magazin-Schächten (13) sammelnden Zigaretten-Gruppen (10) ausgeschoben werden, wobei im Zigaretten-Magazin mit Abstand oberhalb der Magazin-Schächte eine sich quer durch das Zigaretten-Magazin erstreckende Prüfeinheit (17) mit aufrechten Prüfschächten (28), je zur Aufnahme einer aufrechten Prüfreihe (26) von Zigaretten, und mit jedem Prüfschacht zugeordneten Prüforganen (30) für die Zigaretten (11) angeordnet ist und wobei die geprüften Zigaretten (11) durch querbewegbare Stützstege (39) und Kammstege (38) aus der mit der Prüfreihe (26) der Zigaretten (11) gleichgerichteten Stellung in eine versetzte Abgabestellung bewegt werden, in der die Zigaretten unten durch die Stützstege (39) abgestützt und durch Verschieben derselben nach unten befördert werden, wobei die Zigaretten in den Prüfschächten (28) nach Querverschieben vorausgehender und sich noch in Abgabestellung befindlicher geprüfter Zigaretten geprüft werden.

2. Verfahren nach Anspruch 1, dadurch gekennzeichnet, daß gleichzeitig die Fehlzigaretten (18) der in Abgabestellung befindlichen geprüften Zigaretten in axialer Richtung ausgeworfen und die nachfolgenden Zigaretten in den Prüfschächten (28) durch die Prüforgane geprüft werden.

3. Verfahren nach Anspruch 1 oder 2, dadurch gekennzeichnet, daß gleichzeitig zwei übereinanderliegende Zigaretten in den Prüfschächten (28) geprüft werden.

4. Vorrichtung zum Feststellen und Aussondern von fehlerhaften Zigaretten - sogenannten Fehlzigaretten (18) - im Bereich eines Zigaretten-Magazins (12), dessen unterer Teil aus aufrechten Magazin-Schächten (13) zur Bildung von Zigaretten-Gruppen (10) und zum Ausschub derselben besteht, wobei im Zigaretten-Magazin mit Abstand oberhalb der Magazin-Schächte eine sich quer durch das Zigaretten-Magazin erstreckende Prüfeinheit (17) mit aufrechten Prüfschächten (28), je zur Aufnahme einer aufrechten Prüfreihe (26) von Zigaretten (11), und mit jedem Prüfschacht zugeordneten Prüforganen (30) für die Zigaretten angeordnet ist und wobei die geprüften Zigaretten durch querbewegbare Stützstege (39) und unterhalb der Prüfschächte angeordnete Kammstege (38) aus der mit der Prüfreihe der Zigaretten gleichgerichteten Stellung in eine versetzte Abgabestellung bewegbar sind, in der die Zigaretten unten durch die Stützstege (39) abgestützt und durch Verschieben derselben nach unten abförderbar sind, wobei die Stützstege (39) unmittelbar unterhalb der Kammstege (38) angeordnet sind, derart, daß die geprüften Zigaretten zusammen mit den Kamm- und Stützstegen (38, 39) ausschließlich durch Querbewegung in die Abgabestellung bewegbar sind.

5. Vorrichtung nach Anspruch 4, dadurch gekennzeichnet, daß zwei übereinanderliegende Zigaretten im Bereich eines jeden Prüfschachts (28) gleichzeitig durch Prüforgane (30) geprüft und eine entsprechende Anzahl von Zigaretten in einer darunterliegenden Ebene zwischen den Kammstegen (38) Aufnahme findet, wobei die Höhe der Kammstege (38) der Höhe von zwei übereinanderliegenden Zigaretten entspricht.

6. Vorrichtung nach Anspruch 4 oder 5, dadurch gekennzeichnet, daß die Fehlzigaretten (18) durch Druckluft, vorzugsweise aus Auswerferdüsen 48, 49, in Axialrichtung im Bereich der Kammstege (38) aus dem Zigaretten-Magazin (12) auswerfbar sind.

7. Vorrichtung nach Anspruch 4 oder 5, dadurch gekennzeichnet, daß die intakten Zigaretten durch nach unten gerichtete Druckluft über Blasdüsen (43) in den Trennwänden (42) der Prüfeinheit (17) nach unten ausstoßbar sind.

8. Vorrichtung nach Anspruch 4 oder 5, dadurch gekennzeichnet, daß die Zigaretten in den Prüfschächten (28) durch Querbewegung der Kammstege (38) in eine Prüfstellung bringbar sind, wobei die Prüfreihen (26) bei der Prüfung auf den Kammstegen (38) ruhen.

## Claims

1. Process for detecting and separating out defective cigarettes - so-called faulty cigarettes (18) - in the region of a cigarette magazine (12), in the lower part of which the cigarette groups (10) collecting in magazine shafts (13) are pushed out, there being arranged in the cigarette magazine at a distance above the magazine shafts a test unit (17) extending transversely through the cigarette magazine and having vertical tests shafts (28), each for receiving a vertical test row (26) of cigarettes, and having test members (30), assigned to each test shaft, for the cigarettes (11), and the tested cigarettes (11) being moved by transversely movable supporting webs (39) and comb webs (38) out of the position equi-directional with the test row (26) of cigarettes (11) into an offset delivery position, in which the cigarettes are supported underneath by the supporting webs (39) and are conveyed downwards as a result of the displacement of these, the cigarettes in the test shafts (28) being tested after the transverse displacement of preceding tested cigarettes still located in the delivery position.

2. Process according to Claim 1, characterised in that, simultaneously, the faulty cigarettes (18) of the tested cigarettes located in the delivery position are ejected in the axial direction and the following cigarettes in the test shafts (28) are tested by the test members.

3. Process according to Claim 1 or 2, characterised in that two cigarettes lying one above the other in the test shafts (28) are tested simultaneously.

4. Apparatus for detecting and separating out defective cigarettes - so-called faulty cigarettes (18) - in the region of a cigarette magazine (12), the lower part of which consists of vertical magazine shafts (13) for the formation of cigarette groups (10) and for pushing out these, there being arranged in the cigarette magazine at a distance above the magazine shafts a test unit (17) extending transversely through the cigarette magazine and having vertical test shafts (28), each for receiving a vertical test row (26) of cigarettes (11), and having test members (30), assigned to each test shaft, for the cigarettes, and the tested cigarettes being movable by transversely movable supporting webs (39) and comb webs (38) located underneath the tests shafts out of the position equi-directional with the test row of cigarettes into an offset delivery position, in which the cigarettes are supported underneath by the supporting webs (39) and can be conveyed away downwards as a result of the displacement of these, the supporting webs (39) being arranged directly below the comb webs (38) in such a way that the tested cigarettes, together with the comb and supporting webs (38, 39), are movable into the delivery position solely as a result of a transverse movement.

5. Apparatus according to Claim 4, characterised in that two cigarettes lying one above the other are tested simultaneously in the region of each test shaft (28) by test members (30), and a corresponding number of cigarettes is received in a plane located underneath between the comb webs (38), the height of the comb webs (38) corresponding to the height of two cigarettes lying one above the other.

6. Apparatus according to Claim 4 or 5, characterised in that the faulty cigarettes (18) can be ejected from the cigarette magazine (12) in the axial direction in the region of the comb webs (38) by means of compressed air, preferably from ejector nozzles (48, 49).

7. Apparatus according to Claim 4 or 5, characterised in that the intact cigarettes can be pushed out downwards by downwardly directed compressed air via blowing nozzles (43) in the partition walls (42) of the test unit (17).

8. Apparatus according to Claim 4 or 5, characterised in that the cigarettes in the test shafts (28) can be brought into a test position as a result of a transverse movement of the comb webs (38), the test rows (26) resting on the comb webs (38) during testing.

## Revendications

1. Procédé de détection et de retrait de cigarettes défectueuses (18) dans la zone d'un magasin à cigarettes (12) dans la partie inférieure duquel les groupes de cigarettes (10) se rassemblant dans des puits de magasin (13) sont expulsés, dans le magasin à cigarettes étant placé, à distance au-dessus des puits de magasin, un dispositif de contrôle (17) s'étendant au travers du magasin et comportant des puits de contrôle verticaux (28) destinés à recevoir chacun un rang vertical de contrôle (26) de cigarettes et des organes de contrôle (30) pour les cigarettes (11) adjoints à chaque puits de contrôle, et les cigarettes (11) contrôlées étant mues, par des barrettes de support (39) et des barrettes de peigne (38) mobiles transversalement, de la position de même direction que le rang de contrôle (26) des cigarettes (11) à une position décalée d'émission dans laquelle les cigarettes sont supportées audessous par les barrettes de support (39) et acheminées vers le bas par déplacement de celles-ci, les cigarettes étant contrôlées dans les puits de contrôle (28) après déplacement transversal de cigarettes contrôlées précédentes se trouvant encore en position d'émission.

2. Procédé selon la revendication 1, caractérisé par le fait qu'en même temps, les cigarettes défectueuses (18) parmi celles contrôlées se trouvant en position d'émission sont éjectées dans la direction axiale et les cigarettes suivantes sont contrôlées dans les puits de contrôle (28) par les organes de contrôle.

3. Procédé selon l'une des revendications 1 et 2, caractérisé par le fait que deux cigarettes situées l'une au-dessus de l'autre sont contrôlées en même temps dans les puits de contrôle (28).

4. Dispositif de détection et de retrait de cigarettes défectueuses (18) dans la zone d'un magasin à cigarettes (12) dont la partie inférieure est constituée de puits de magasin verticaux (13) pour la formation de groupes de cigarettes (10) et l'expulsion de ceux-ci, dans ce magasin à cigarettes étant placé, à distance au-dessus des puits de magasin, un dispositif de contrôle (17) s'étendant au travers du magasin et comportant des puits de contrôle verticaux (28) destinés à recevoir chacun un rang vertical de contrôle (26) de cigarettes (11), et des organes de contrôle (30) pour les cigarettes adjoints à chaque puits de contrôle, et les cigarettes contrôlées pouvant être mues, par des barrettes de support mobiles transversalement (39) et des barrettes de peigne (38) placées au-dessous des puits de contrôle, de la position de même direction que le rang de contrôle des cigarettes à une position décalée d'émission, dans laquelle les cigarettes sont supportées au-dessous par les barrettes de support (39) et peuvent être évacuées vers le bas par déplacement de celles-ci, les barrettes de support (39) étant placées immédiatement au-dessous des barrettes de peigne (38) de façon telle que les cigarettes contrôlées, conjointement avec les barrettes de support et de peigne (38, 39), puissent être amenées en position d'émission uniquement par mouvement transversal.

5. Dispositif selon la revendication 4, caractérisé par le fait que deux cigarettes situées l'une au-dessus de l'autre sont contrôlées en même temps par des organes de contrôle (30) dans la zone de chaque puits de contrôle (28) et un nombre correspondant de cigarettes se place dans un plan situé au-dessous entre les barrettes de peigne (38), la hauteur des barrettes de peigne (38) correspondant à la hauteur de deux cigarettes situées l'une au-dessus de l'autre.

6. Dispositif selon l'une des revendications 4 et 5, caratérisé par le fait que les cigarettes défectueuses (18) sont éjectées du magasin à cigarettes (12) par de l'air comprimé, de préférence émis par des buses éjectrices (48, 49), dans la direction axiale dans la zone des barrettes de peigne (38).

7. Dispositif selon l'une des revendications 4 et 5, caractérisé par le fait que les cigarettes intactes sont expulsées vers le bas par de l'air comprimé dirigé vers le bas par des buses de soufflage (43) situées dans les cloisons (42) du dispositif de contrôle (17).

8. Dispositif selon l'une des revendications 4 et 5, caractérisé par le fait que les cigarettes, dans les puits de contrôle (28), sont mises dans une position de contrôle par déplacement transversal des barrettes de peigne (38), les rangs de contrôle (26) reposant, lors du contrôle, sur les barrettes de peigne (38).
